# EUROPÄISCHE PATENTSCHRIFT

(11) **EP 1 400 479 B1**
(45) Veröffentlichungstag und Bekanntmachung des Hinweises auf die Patenterteilung: **18.04.2007**
(21) Anmeldenummer: 03019434.4
(22) Anmeldetag: 28.08.2003
(51) Int. Cl.: B66B 11/08

(54) **Antriebsmaschine für eine Aufzugsanlage und Verfahren zur Montage einer Antriebsmaschine**
Driving gear for an elevator and method for installing the driving gear
Machine d'entraînement pour ascenseur et méthode d'installation pour l'entraînement

(30) Priorität: 05.09.2002 EP 02405768; 29.04.2003 EP 03405297
(43) Veröffentlichungstag der Anmeldung: 24.03.2004
(62) Teilanmeldung aus: 05108447.3
(73) Patentinhaber: INVENTIO AG, 6052 Hergiswil (CH)
(72) Erfinder: Fischer, Daniel, 1867 Ollon/VD (CH)

(56) Entgegenhaltungen:
- EP-A- 0 565 893
- WO-A-99/43593
- US-A1- 2002 074 191
- US-A1- 2002 100 902

## Beschreibung

Die vorliegende Erfindung bezieht sich auf eine Antriebsmaschine für eine Aufzugsanlage und ein Verfahren zur Montage einer Antriebsmaschine gemäss der Definition der Patentansprüche.

Die Schrift **WO99/43593** zeigt eine Antriebsmaschine mit zwei Treibscheiben für Riemen. Die Treibscheiben sind in den äusseren Bereichen der Kabinenabmessung, zumindest in dem jeweils äusseren Drittel der, der Ausrichtung der Antriebsachse entsprechenden, Kabinenabmessung, oder ausserhalb der Kabine angeordnet. Die Treibscheiben sind beidseitig am Ende der Antriebsmaschine angeordnet.
Die gezeigte Ausführung weist verschiedene Nachteile auf:
- Raumbedarf: Die Antriebsmaschine belegt einen grossen Raum.
- Kräfteeinleitung: Die Auflagerkräfte müssen über massive Unterkonstruktionen in die Tragstruktur des Aufzuges eingeleitet werden.
- Montagehandhabung: Die Montage und im besonderen die Ausrichtung der Treibscheibenachse zur Laufrichtung der Trag- und Treibmittel ist aufwändig.

Eine Aufgabe der vorliegenden Erfindung ist es, eine Antriebsmaschine und ein Verfahren zur Montage derselben bereitzustellen, welche den Kraftfluss optimiert und damit die Anforderungen an die Anschlusskonstruktion gering hält sowie den Raumbedarf für die Antriebsmaschine minimiert. Die Antriebsmaschine soll zudem eine flexible Anordnung im Schacht erlauben. Der Trag- und Treibmittelstrang soll auf zwei Stränge aufgeteilt sein.

Diese Aufgabe wird durch die Erfindung gemäss der Definition der unabhängigen Patentansprüche gelöst.

Die Erfindung betrifft eine Antriebsmaschine für eine Aufzugsanlage mit Kabine und Gegengewicht und einem Schacht. Trag- und Treibmittel verbinden die Kabine mit dem Gegengewicht. Die Trag- und Treibmittel werden im folgenden Treibmittel genannt. Die Treibmittel sind über die Antriebsmaschine geführt. Die Treibmittel werden in der Antriebsmaschine von einer Antriebswelle getrieben. Die Zonen der Antriebswelle welche die Kraft auf die Treibmittel übertragen werden im folgenden Treibzonen genannt. Die Kabine und das Gegengewicht werden mittels Kabinenführungsschienen, bzw. Gegengewichtsführungsschienen geführt.

Die Antriebswelle weist zwei voneinander beabstandete Treibzonen auf. Die Treibzonen sind der Form des Treibmittels angepasst. Die Anzahl der Treibmittel ist symmetrisch auf die zwei Treibzonen verteilt, wobei jede Treibzone Platz für mindestens ein Treibmittel bietet.

Erfindungsgemäss ist mindestens ein Bauteil der Antriebsmaschine , wie beispielsweise der Motor oder die Bremse, links oder rechts der beiden Treibzonen angeordnet. Der Nutzen dieser Anordnung liegt darin, dass die Abmessungen der Antriebsmaschine verringert werden. Der Abstand der beiden Treibzonen kann dadurch zweckentsprechend verkleinert werden um beispielsweise die Treibmittel in möglichst geringer Distanz links und rechts der Führungsschienen anzuordnen. Dadurch wird der Raumbedarf der Antriebsmaschine und der gesamten Antriebsanordnung minimiert. Die kleinen Abmessungen der Antriebsmaschine erlauben eine kompakte Bauform. Die kompakte Bauform erlaubt im weiteren eine optimale Einleitung der Auflagerkräfte in die Tragstruktur was wiederum einfachere Formen der Unterkonstruktionen ermöglicht. Die Montagehandhabung und die Ausrichtung der Antriebsmaschine wird durch die kompakte Bauform, und der deswegen möglichen Vormontage der einzelnen Baugruppen in einer montagefreundlichen Umgebung, stark verbessert.

Im Folgenden wird die Erfindung anhand beispielhafter Ausführungsformen gemäss der **Fig. 1 bis 8** im Detail erläutert. Hierbei zeigen:
- **Fig. 1a**: Prinzipskizze einer Erfindungsgemässen Antriebsmaschine mit links und rechts von Treibzonen angeordneten Lagern und Konsolen.
- **Fig. 1b**: Prinzipskizze einer erfindungsgemässen Antriebsmaschine mit Zentralkonsole, Niveaueinstellung und mit links und rechts von Treibzonen angeordneten Lagern.
- **Fig. 1c**: Prinzipskizze einer erfindungsgemässen Antriebsmaschine mit Zentrallager und mit links und rechts von Treibzonen angeordneten Konsolen.
- **Fig. 1d**: Prinzipskizze einer erfindungsgemässen Antriebsmaschine mit Zentrallager, Zentralkonsole und einer Niveaueinstellung mit einer Variante.
- **Fig. 1e**: Prinzipskizze einer erfindungsgemässen Antriebsmaschine mit Zentrallager, Zentralkonsole und einer Variante einer Niveaueinstellung.
- **Fig. 2**: eine perspektivische Ansicht eines Teils eines ersten Ausführungsbeispiels, der Anordnung einer getriebelosen Antriebsmaschine in 2:1-Aufhängung und in der vertikalen Projektion oberhalb des Gegengewichts gemäss Fig. 1d.
- **Fig. 3**: eine Detailansicht eines ersten Ausführungsbeispieles der Antriebsmaschine gemäss Fig. 1d.
- **Fig. 4**: eine schematische Draufsicht eines Teils des ersten Ausführungsbeispiels der Anordnung der Antriebsmaschine.
- **Fig. 5**: eine schematische Ansicht eines Teils des ersten Ausführungsbeispiels der Anordnung der Antriebsmaschine in 2:1-Aufhängung.
- **Fig. 6**: eine schematische Ansicht des Ausführungsbeispiels analog **Fig. 4**, mit der Anordnung der Antriebsmaschine in 2:1-Aufhängung auf einer Schachtdecke.
- **Fig. 7**: eine schematische Ansicht eines weiteren Ausführungsbeispiels der Anordnung der Antriebsmaschine in 2:1-Aufhängung.
- **Fig. 8**: eine schematische Ansicht eines weiteren Ausführungsbeispiels der Anordnung der Antriebsmaschine in 1:1-Aufhängung.

Eine Antriebsmaschine 20 weist wie in in den **Fig 1a bis 1e und Fig. 2 bis Fig. 4** dargestellt eine Antriebswelle 4 auf, welche mit zwei in einem Abstand D zueinander beabstandeten Treibzonen 3, 3' versehen ist. Ein Motor 1 und eine Bremse 2 wirken auf die Antriebswelle 4. Die Treibzonen 3, 3' treiben Treibmittel 19, 19' , welche wie beispielhaft in den **Fig. 5 bis 8** dargestellt eine Kabine 11 und ein Gegengewicht 12 treiben. Der Abstand D wird vorteilhafterweise so klein wie möglich gewählt. Er ergibt sich beispielsweise aus der beabsichtigten Anordnung der Treibzonen bzw. der Treibmittel 19, 19' beidseitig der Kabinenführungsschiene 5. Der Motor 1 und/oder die Bremse 2 und/oder andere Bauteile wie Drehzahlsensoren, Evakuationshilfen oder optische Anzeiger sind gemäss der Erfindung links und/oder rechts der beiden Treibzonen 3, 3' angeordnet. Unter Ausnutzung der Anordnungsmöglichkeiten der Bauteile der Antriebsmaschine 20 kann die beste Kombination ermittelt werden. Der Nutzen dieser Anordnung ergibt sich daraus, dass der Raumbedarf für die Antriebsmaschine 20 entsprechend der Erfordernis der Anlagenanordnung minimiert werden kann. Die Antriebsmaschine 20 ist mit einer geringen Gesamtlänge ausgeführt. Dies ermöglicht eine weitgehende Vormontage der Antriebsmaschine in einer geeigneten Arbeitsumgebung. Dadurch wird die Montage vereinfacht und Fehlerquellen werden ausgeschaltet.

**Fig 1a** zeigt die Anordnung des Motor 1 und eines ersten Lager 28 auf der einen Seite der Treibzonen 3, 3' und der Bremse 2 und eines zweiten Lager 28' auf der anderen Seite der Treibzonen 3, 3'. Konsolen 29, 29'sind entsprechend der Anordnung der Lager 28, 28' auf die Tragstruktur der Aufzugsanlage befestigt. Diese Variante wird vorteilhaft verwendet wenn der Abstand D zwischen den Treibzonen 3, 3' klein gewählt wird, was beispielsweise bei sehr kleinen Führungsschienendimensionen sinnvoll ist.

**Fig. 1b** zeigt in Abweichung zur Fig. 1a die Verwendung einer Zentralkonsole 22 welche die Auflagerkräfte der Antriebsmaschine 20 zentral, im wesentlichen an einer Stelle in die Tragstruktur der Aufzugsanlage führt. Die Zentralkonsole 22 ist rechtwinkelig zur Achse der Antriebsmaschine 20, in einer Symmetrieebene S der zwei Treibzonen 3, 3' wirkend, angeordnet. Dies ermöglicht eine besonders kostengünstige Ausführung der Anschlusskonstruktion. Zudem ermöglicht diese Anordnung die Verwendung einer Niveaueinstellung 27. Die Niveaueinstellung 27 hat dabei nur geringe Differenzkräfte zu übernehmen, die sich im wesentlichen aus den Gewichtskräften des Antriebs selbst, und aus Ungenauigkeiten der Treibmittelanordnung ergeben. Die Niveaueinstellung 27 ermöglicht ohne besonderen Aufwand die Ausrichtung der Achse der Antriebswelle 4 auf die Laufrichtung der Treibmittel 19, 19'. Diese Ausrichtung ist, im besonderen, bei der Verwendung von Riemen als Treibmittel vorteilhaft, da dadurch das Verschleiss- und Geräuschverhalten massgeblich beeinflusst wird. Bei ungenauer Ausrichtung der Antriebsmaschine erhöht sich der Verschleiss der Treibmittel stark, was zu einem frühen Ersatz der Treibmittel und dementsprechend zu hohen Kosten führt.
Beispielhaft ist in dieser Fig. 1b die Bremse 2 und der Motor 1 auf einer Seite der Treibzonen 3, 3' angeordnet. Diese Anordnung ist vorteilhaft wenn der Raum auf der Gegenseite der Treibzonen anderweitig belegt ist.

**Fig. 1c** zeigt die Anordnung eines Zentrallagers 21, welches die, durch die in den Treibmittel 19, 19' vorhandenen Zugkräfte erzeugte, Radialkraft der Antriebswelle 4 an einer zentralen Stelle aufnimmt. Das Zentrallager 21 ist rechtwinkelig zur Achse der Antriebsmaschine, in einer Symmetrieebene S der zwei Treibzonen 3, 3' wirkend angeordnet. Am motorseitigen Ende der Antriebswelle 4 ist ein Stützlager 24 angeordnet. Es übernimmt die im Antriebssystem entstehenden Differenzkräfte. Die Differenzkräfte ergeben sich im wesentlichen aus den Gewichtskräften des Antriebs selbst, und aus Ungenauigkeiten der Treibmittelanordnungen. Das Stützlager 24 gewährleistet zudem eine exakte Einhaltung des Luftspaltes zwischen dem Stator und dem Rotor des Motor 1. Die Antriebsmaschine 20 ist mittels zweier Konsolen 29, 29' auf die Tragstruktur der Aufzugsanlage befestigt. Diese Anordnung ist besonders vorteilhaft, wenn der Abstand D zwischen den Treibzonen 3, 3' genügend Platz für die Anordnung des Zentrallagers 21 lässt und die Anforderungen an die Ausrichtgenauigkeit der Antriebswelle gering sind.

**Fig. 1d** zeigt die Anordnung eines Zentrallagers 21 und einer Zentralkonsole 22, welche die Auflagerkräfte der Antriebsmaschine 20 zentral, im wesentlichen an einer Stelle, in die Tragstruktur der Aufzugsanlage führt. Die Zentralkonsole 22 und das Zentrallager 12 sind rechtwinkelig zur Achse der Antriebsmaschine 20, in einer Symmetrieebene S der zwei Treibzonen 3, 3' wirkend, angeordnet. Eine Niveaueinstellung 27 ist vorzugsweise am motorseitigen Ende der Antriebsmaschine angeordnet. Ein Stützlager 24 ist wie in **Fig. 1c** gezeigt angeordnet. Die Anordnung der Antriebsmaschine 20 entsprechend der **Fig. 1d** ist besonders vorteilhaft, da sich kleine Abmessungen der Antriebsmaschine 20 ergeben, die Kräfte in optimaler Weise in die Tragstruktur der Aufzugsanlage eingeleitet werden, die Verwendung von nur zwei Lagerstellen in der Antriebsmaschine 20 eine sichere Auslegung der Antriebswelle 4 ermöglicht und die Ausrichtung der Achse der Antriebswelle 4 zu der Laufrichtung der Treibmittel 19, 19' einfach ausführbar ist.

**Fig. 1e** zeigt eine andere Anordnungsmöglichkeit einer Niveaueinstellung 27. Die Niveaueinstellung 27 ist in dieser Ausführungsform direkt am Lagergehäuse angeordnet. Sie ist in ihrer Wirkung identisch zu der unter **Fig. 1b, 1d** gezeigten Ausführungsform. Der Fachmann kann weitere Ausführungsformen definieren, wie sie für einen spezifischen Anwendungsfall am besten geeignet sind.

Die in den **Fig. 1a bis 1e** gezeigten Anordnungen können vom Fachmann in geeigneter Form kombiniert werden. Die Bremse 2 kann beispielsweise zwischen den Treibzonen 3, 3'angeordnet sein.

**Fig. 2 und Fig. 3** zeigen eine beispielhafte Detailausführung der in Fig 1d dargestellten Anordnung. Die gezeigte Antriebsmaschine 20 weist eine Antriebswelle 4 mit zwei beabstandeten Treibzonen 3, 3' auf. In diesem Beispiel beträgt der Abstand D der beiden Treibzonen 100 bis 250 mm. Dies erlaubt die Anordnung von heute üblichen Führungsschienenprofilen, welche eine Schienfussbreite von 50 bis 140 mm aufweisen. Die Antriebswelle 4 ist in einem Lagergehäuse 7 gelagert. Eine Zentralkonsole 22 ist hierbei in das Lagergehäuse 7 integriert. Die Zentralkonsole 22 ist in einer, rechtwinkelig zur Antriebsachse und in einer durch die beiden Treibzonen definierten, Symmetrieebene S zwischen den beiden Treibzonen 3, 3' angeordnet. Die Antriebswelle 4 ist im Lagergehäuse 7 mittels einem zwischen den Treibzonen 3, 3' angeordneten Zentrallager 21 gelagert. Das Zentrallager 21 ist ebenfalls in der Symmetrieebene S wirkend angeordnet. Das Zentrallager 21 nimmt die von Treibmitteln 19, 19' herrührenden Auflagerkräfte auf und leitet sie über das Lagergehäuse 7, die Zentralkonsole 22 und über ein Zwischenstück in die Tragstruktur der Aufzugsanlage. Die Treibzonen 3,3' sind direkt in die Antriebswelle 4 eingearbeitet. Alternativ können die Treibzonen 3, 3' auch mittels separater Elemente, wie beispielsweise in der Form von Scheiben, auf die Antriebswelle 4 aufgebracht werden. Die Antriebswelle 4, bzw. die Treibzonen 3, 3', ist mit einem Motor 1 und einer Bremse 2 kräftewirksam, vorzugsweise einstückig und getriebelos, verbunden, und ermöglicht damit das Antreiben der Treibmittel 19, 19' mittels der Treibzonen 3, 3'. Die Treibzonen 3, 3'sind in der gezeigten Ausführung ebenfalls einstückig in die Antriebswelle 4 integriert. Dies ist vorteilhaft bei der Verwendung von Riemen als Treibmittel, da diese Treibmittel kleine Umlenk, bzw. Treibradien ermöglichen. Durch die Anordnung des Zentrallagers 21 zwischen den Treibzonen 3, 3' wird der dort zur Verfügung stehende Bauraum effizient genutzt und die äusseren Abmessungen werden reduziert. Durch die Reduktion der Anzahl Lagerstellen werden die Kosten reduziert. Die Qualität der Antriebsmaschine 20 wird durch diese Anordnung wesentlich gesteigert, da durch die Reduktion der Lagerstellen eine Überbestimmung der Wellenlagerung entfällt.

Vorteilhafterweise sind die Bremse 2 und der Motor 1 wie in den Beispielen gezeigt links und rechts der beiden Treibzonen 3, 3'angeordnet. Der Motor 1 und die Bremse 2 sind über das Lagergehäuse 7 kräftewirksam verbunden. Die vom Motor 1 erzeugten Antriebsmomente, und/oder die von der Bremse 2 erzeugten Bremsmomente, werden in das Lagergehäuse 7 und über die Zentralkonsole 22 in die Tragstruktur der Aufzugsanlage eingeleitet. Die gezeigte Anordnung der Treibzonen 3, 3' zwischen der Bremse 2 und dem Motor 1 ermöglicht, zusammen mit der kraftwirksamen Verbindung von Bremse 2, Motor 1 und Lagergehäuse 7 eine besonders platzsparende Ausführung. Zudem ist die Zugänglichkeit zu der Bremse 2 und dem Motor 1 in idealer Weise gewährleistet.

Am motorseitigen Ende der Antriebswelle 4 ist ein Stützlager 24 angeordnet. Das Stützlager 24 übernimmt die im Antriebssystem entstehenden Differenzkräfte. Die Differenzkräfte ergeben sich im wesentlichen aus den Gewichtskräften des Antriebs selbst, und aus Ungenauigkeiten der Treibmittelanordnungen. Das Stützlager 24 gewährleistet zudem eine exakte Einhaltung des Luftspaltes zwischen dem Stator und dem Rotor des Motors 1. Das Stützlager 24 leitete die Differenzkräfte in das Gehäuse des Motors und das Lagergehäuse 7. Die resultierenden Stützkräfte werden von einer Niveaueinstellung 27 aufgenommen und in die Tragstruktur der Aufzugsanlage eingeleitet. Die Niveaueinstellung 27 dient gleichzeitig dem genauen und einfachen Ausnivellieren der Achse der Antriebswelle 4 zu den Treibmitteln 19, 19'. Diese Ausrichtung ist im besonderen bei der Verwendung von Riemen als Treibmittel vorteilhaft, da dadurch das Verschleiss- und Geräuschverhalten massgeblich beeinflusst wird.

Alternativ kann wie in **Fig 1e** gezeigt die Niveaueinstellung 27 beispielsweise horizontal angeordnet werden.

Das in den **Fig. 2 und 3** dargestellte Lagergehäuse 7 umschliesst die Antriebswelle 4 mit den Treibzonen 3, 3'teilweise. Dies bildet einen direkten Schutz der Treibzonen 3, 3' vor unbeabsichtigter Berührung und Einklemmgefahr von Montage- oder Servicepersonal, verhindert aber auch die Beschädigung der Treibzone oder der Treibmittel durch herunterfallende Gegenstände. Zugleich gewinnt das Lagergehäuse dadurch die erforderliche Festigkeit um die Kräfte und Momente aus dem Motor 1 und der Bremse 2 zu übernehmen.

Die Antriebsmaschine 20 ist mittels Schwingungsisolationen 23, 26 befestigt. Dies ermöglicht eine weitgehende Schwingungsentkoppelung der Antriebsmaschine 20 von der Tragstruktur der Aufzugsanlage. Die Geräusche in der Aufzugsanlage und/oder im Gebäude werden dadurch reduziert.

Zur einfachen Gestaltung der Zentrallagerung ist in der gezeigten Ausführung der Innendurchmesser des Zentrallagers 21 grösser als der Durchmesser der Treibzone 3, 3' gewählt.

Durch die gezeigte Konstruktionsform wird eine kosten- und raumoptimale Antriebsform angeboten. Im besonderen kann die Montage und Ausrichtung der Antriebsmaschine einfach und schnell erfolgen. Die Auslegung der Antriebkomponenten ist vereinfacht, da die Belastung der Antriebswelle 4 und des Lagergehäuses 7 durch die erreichte 2-Punktlagerung ideal definiert ist.

**Fig. 2** zeigt eine perspektivische Ansicht eines Ausführungsbeispiels einer Anordnung einer getriebelosen Antriebsmaschine 20. Die Antriebsmaschine 20 ist auf einer weitgehend horizontal im Schacht 10 angeordneten Traverse 8 montiert. Die Traverse 8 ist bspw. ein länglicher Vierkant aus bewährten Materialien wie Stahl. In diesem ersten Ausführungsbeispiel ist die Traverse 8 an Gegengewichtsführungen 9, 9' und an einer Kabinenführung 5 der ersten Wand befestigt. Vorteilhafterweise ist die Traverse über zwei Endbereiche an den Gegengewichtsführungen 9, 9' und über einen mittleren Bereich an einer Kabinenführung befestigt. Die Befestigung der Traverse 8 an diesen drei Führungen erfolgt in den drei Befestigungsbereichen bspw. über Schraubverbindungen. Die gezeigte Ausführungsform ergibt eine in optimale Ausnutzung des Bauraumes und ermöglicht die kostenoptimale weitgehende Vorbereitung der Montageeinheit im Fabrikationswerk oder einer entsprechenden Umgebung.

Eine Steuerung und/oder ein Umformer 6 der Aufzugsanlage ist wie der **Fig. 2** gezeigt in der Nähe der Antriebsmaschine, vorteilhafterweise ebenfalls auf der Traverse 8 befestigt. Diese Befestigung ist, falls erforderlich, schwingungsisoliert. Die Antriebsmaschine kann somit zusammen mit dem zugehörigen Umrichter mit vorgefertigten Verkabelungen geliefert und montiert werden. Allfällige Lageänderungen, die sich durch Baukontraktion ergeben können haben keine Auswirkung und die gesamte Einheit kann besonders kostengünstig bereitgestellt werden. Falls sinnvoll kann die Steuerung und/oder Umrichter zusätzlich zur Wand abgestützt werden.

An der Antriebsmaschine 20 ist vorteilhafterweise, wie in **Fig. 3** gezeigt, eine Nivellierwaage 25 angeordnet. Die Nivellierwaage 25 ist beispielsweise als Wasserwaage ausgeführt, welche die horizontale Lage der Antriebsmaschine 20 anzeigt. Die Nivellierwaage 25 erlaubt eine einfache Kontrolle der ordnungsgemässen Ausnivellierung und ermöglicht dementsprechend eine schnelle Korrektur der Ausrichtung der Antriebsmaschine 20.

Die Anwendung der beispielhaft gezeigten Antriebsmaschine 20 ist universell für viele Anlagentypen möglich. Die in der **Fig. 2** gezeigte Anordnung nimmt Bezug auf einen Aufzug ohne separaten Maschinenraum. Die Anwendung ist jedoch nicht auf maschinenraumlose Aufzugsanlagen begrenzt. Bei vorhandenem Maschinenraum lässt sich beispielsweise der Antrieb, wie in **Fig. 6** gezeigt, ebenfalls auf der Schachtdecke anbringen.

Mit den gezeigten Möglichkeiten lässt sich die Anordnung der Antriebsmaschine beispielsweise bei Modernisierungen an vorgegebene Schachtverhältnisse flexibel anpassen, welche Flexibilität somit die Verwendung von Standardteilen ermöglicht und kostenträchtige Sonderlösungen vermeidet.

Im folgenden sind verschiedene Anordnungsmöglichkeiten beispielhaft dargestellt.

**Fig. 4 und 5** zeigen eine bevorzugte Anwendung der erfindungsgemässen Antriebsmaschine wie sie beispielsweise bei Neuanlagen verwendet wird. Die Figuren zeigen die Dreiecks-Anordnung von Führungen 5, 5', 9, 9' einer Aufzugsanlage. Die Aufzugsanlage ist bspw. in einem weitgehend vertikalen Schacht 10 angeordnet. Der Schacht 10 weist bspw. einen rechteckigen Querschnitt mit vier Wänden auf. Im Schacht sind weitgehend vertikal angeordnete Kabinenführungen 5, 5' und Gegengewichtsführungen 9, 9' befestigt. Zwei Kabinenführungen führen eine Kabine 11 und zwei Gegengewichtsführungen führen ein Gegengewicht 12. Die Führungen sind an nächstliegenden Wänden befestigt. Die zwei Gegengewichtsführungen 9, 9' und eine erste Kabinenführung 5 sind an einer ersten Wand befestigt. Die zweite Kabinenführung 5' ist an einer zweiten Wand befestigt. Die zweite Wand liegt der ersten Wand gegenüber. Die erste Kabinenführung 5 ist weitgehend mittig zwischen den zwei Gegengewichtsführungen 9, 9' angeordnet. Die Führungen sind aus bewährten Materialien wie Stahl. Die Befestigung der Führungen an den Wänden erfolgt bspw. über Schraubverbindungen. Bei Kenntnis der vorliegenden Erfindung lassen sich auch andere Schachtgeometrien mit quadratischem-, ovalem- bzw. rundem Querschnitt realisieren.

Die zwei Gegengewichtsführungen 9, 9' und jeweils eine der beiden Kabinenführungen 5, 5' spannen im Schacht 10 ein weitgehend horizontales Dreieck T auf. Die horizontale Verbindende zwischen den beiden Gegengewichtsführungen bildet eine erste Seite des Dreiecks T. Die horizontalen Verbindenden zwischen einer Gegengewichtsführung und einer Kabinenführung bilden zweite- und dritte Seiten des Dreiecks T. Vorteilhafterweise schneidet die horizontale Verbindende der Kabinenführungen H die horizontale Verbindende der Gegengewichtsführungen weitgehend mittig, so dass das Dreieck T weitgehend gleichschenklig ist.

Vorteilhafterweise sind die zwei Treibzonen 3, 3' der Antriebsmaschine 20 symmetrisch, links und rechts von einer horizontalen Verbindenden H der Kabinenführungen 5, 5' angeordnet.

Die weitgehend horizontal im Schacht angeordnete Antriebsmaschine 20 verfährt die über mindestens zwei Treibmittel 19, 19' miteinander verbundene Kabine und Gegengewicht im Schacht. Die Treibmittel weisen zwei Enden 18, 18' auf. Das Treibmittel ist ein Seil und/oder ein Riemen von beliebiger Natur. Die lasttragenden Bereiche des Treibmittels bestehen in der Regel aus Metall wie Stahl und/oder Kunststoff wie Aramid. Das Seil kann ein Einzel- oder Mehrfachseil sein, auch kann das Seil eine aussenseitige Schutzhülle aus Kunststoff aufweisen. Der Riemen kann flach und aussenseitig unstrukturiert glatt oder bspw. in Keilrippen oder als Zahnriemen strukturiert sein. Die Kraftübertragung erfolgt entsprechend der Ausführungsart des Treibmittels über Reibschluss oder Formschluss. Die Treibzonen 3, 3'der Antriebswelle 4 sind entsprechend dem Treibmittel ausgeführt. Erfindungsgemäss werden mindestens zwei Treibmittel verwendet. Die einzelnen Treibzonen können im Bedarfsfalle auch mit mehreren Treibmitteln versehen sein.

Ein jedes der Enden des Treibmittels ist entweder an einer Schachtwand/Schachtdecke und/oder an einer Kabinenführung und/oder an einer Gegengewichtsführung und/oder an einer Traverse 8 und/oder an der Kabine und/oder am Gegengewicht fixiert. Vorteilhafterweise werden die Enden des Treibmittels über elastische Zwischenelemente zum Dämpfen von Körperschall fixiert. Die Zwischenelemente sind bspw. Federelemente, die Übertragung von als unangenehm wahrgenommenen Schwingungen vom Treibmittel in die Schachtwand/Schachtdecke und/oder Kabinenführung und/oder Gegengewichtsführung und/oder Traverse und/oder Kabine und/oder Gegengewicht verhindern. Mehrere beispielhafte Ausführungsformen von Fixierungen der Enden des Treibmittels sind möglich:
- In den Ausführungsformen gemäss **Fig. 5, 6 und 7** sind ein oder beide Enden 18, 18' des Treibmittels an der Schachtwand/Schachtdecke und/oder an der Kabinenführung und/oder an der Traverse befestigt.
- In der Ausführungsform gemäss **Fig. 8** ist ein erstes Ende 18 des Treibmittels an der Kabine 11 befestigt und ein zweites Ende 18 des Treibmittels ist am Gegengewicht 12 befestigt.

Gemäss den Ausführungsbeispielen bewegen zwei Treibzonen mindestens zwei Treibmittel über Haftreibung. Bei Kenntnis der vorliegenden Erfindung kann der Fachmann auch andere Antriebsverfahren als in den Beispielen dargestellt verwenden. So kann der Fachmann eine Antriebsmaschine mit mehr als zwei Treibzonen verwenden.

Auch kann der Fachmann ein Treibritzel verwenden, welches Treibritzel im formschlüssigen Eingriff mit einem Zahnriemen als Treibmittel ist.

Das Montageverfahren wird durch die dargestellte Antriebsmaschine und im besonderen durch die kennzeichnende Anordnung einer Zentralkonsole 22 zwischen den Treibzonen, in der Symmetrieachse des Resultierenden Kraftzuges der Treibmittel 19, 19' und der Anordnung einer Niveaueinstellung 27 am Motorseitigen Ende der Antriebsmaschine 20 stark vereinfacht. Die Ausrichtung der Antriebsachse zu der Zugachse der Treibmittel kann mittels der vorgesehenen Niveaueinstellung 27 einfach, schnell und exakt ausgeführt werden. Sonst übliche aufwändige Methoden wie Unterlegen von Unterlegstücken, Keile, etc. können entfallen.

Bei Kenntnis der vorliegenden Erfindung kann der Aufzugsfachmann die gesetzten Formen und Anordnungen beliebig verändern. Beispielsweise kann er die Zentralkonsole 22 getrennt vom Lagergehäuse 7 ausführen.

## Patentansprüche

1. Aufzugsanlage
mit Kabine (11) und Gegengewicht (12) in einem Schacht (10) und mit einer Antriebsmaschine (20) welche über mindestens zwei Treibmittel (19,19') die Kabine (11) und das Gegengewicht (12) treibt, wobei die Antriebsmaschine (20) eine Antriebswelle (4), mindestens zwei zueinander beabstandete Treibzonen (3, 3') und Bauteile wie einen Motor (1) und eine Bremse (2) aufweist und die Trag und Treibmittel (19, 19') entsprechend dem Abstand der Treibzonen (3,3') angeordnet sind,
**dadurch gekennzeichnet,**
**dass** ein Motor (1) links oder rechts der Treibzonen (3, 3') angeordnet ist, und eine Bremse (2) auf der dem Motor (1) entgegengesetzten Seite der Treibzonen angeordnet ist, oder
**dass** sowohl der Motor (1) als auch die Bremse (2) links oder rechts der Treibzonen angeordnet sind
und
**dass** der Abstand (D) von zwei Treibzonen (3, 3'), bzw. der Trag- und Treibmittel (19, 19'), zueinander, mindestens der Breite des Schienenfusses einer Kabinen- oder Gegengewichtsfiihrungsschiene (5 oder 9) entspricht, bzw. ein Anordnen der Kabinen- oder Gegengewichtsführungsschiene (5 oder 9) zwischen den Treibzonen (3, 3') ermöglicht und
**dass** die Antriebswelle (4) über ein, rechtwinkelig zur Achse der Antriebsmaschine angeordnetes und in einer Symmetrieebene (S) von zwei Treibzonen (3, 3') wirkendes, Zentrallager (21) gelagert ist.

2. Aufzugsanlage gemäss Anspruch 1,
**dadurch gekennzeichnet,**
**dass** die Antriebswelle genau zwei zueinander beabstandete Treibzonen (3, 3') aufweist und die Anzahl der Treibmittel (19,19') auf die zwei zueinander beabstandeten Treibzonen (3, 3') verteilt sind.

3. Aufzugsanlage nach einem der vorgehenden Ansprüche,
**dadurch gekennzeichnet,**
**dass** der Abstand (D) der zwei Treibzonen (3, 3'), bzw. der Trag- und Treibmittel (19, 19'), zueinander, maximal der 3-fachen Breite des Schienenfusses einer Kabinenführungsschiene (5) entspricht oder
**dass** der Abstand (D) der zwei Treibzonen (3, 3'), bzw. der Trag- und Treibmittel (19, 19'), zueinander, 100 bis 250 Millimeter beträgt.

4. Aufzugsanlage nach einem der vorgehenden Ansprüche,
**dadurch gekennzeichnet,**
**dass** die Treibzonen 3, 3' einstückig in die Antriebswelle 4 integriert sind

5. Aufzugsanlage nach einem der vorgehenden Ansprüche,
**dadurch gekennzeichnet,**
**dass** die Antriebsmaschine (20) eine, rechtwinkelig zur Achse der Antriebsmaschine angeordnete und in einer Symmetrieebene (S) der zwei Treibzonen (3, 3') wirkende, Zentralkonsole (22) aufweist.

6. Aufzugsanlage nach Anspruch 4,
**dadurch gekennzeichnet,**
**dass** an der Antriebsmaschine (20) eine Niveaueinstellung (27) angebracht ist.

7. Aufzugsanlage nach einem der Ansprüche 1 bis 4,
**dadurch gekennzeichnet,**
**dass** die Antriebsmaschine (20) mindestens zwei links und rechts der Treibzonen (3, 3') angeordnete Konsolen (29, 29') aufweist.

8. Aufzugsanlage nach einem der vorgehenden Ansprüche,
**dadurch gekennzeichnet,**
**dass** ein Stützlager (24) am motorseitigen Ende der Antriebswelle (4) angeordnet ist.

9. Aufzugsanlage nach einem der vorgehenden Ansprüche,
**dadurch gekennzeichnet,**
**dass** die Antriebswelle (4) mit dem Motor (1) und der Bremse (2) wirkverbunden und die Antriebsmaschine (20) getriebelos ist.

10. Aufzugsanlage nach einem der Ansprüche 8 oder 9,
**dadurch gekennzeichnet,**
**dass** die Konsolen (29, 29') bzw. die Zentralkonsole (22) und das Zentrallager (21) in ein Lagergehäuse (7) integriert sind.

11. Aufzugsanlage nach einem der vorgehenden Ansprüche,
**dadurch gekennzeichnet,**
**dass** der Motor (1), die Bremse (2) und ein Lagergehäuse (7), wirkverbunden sind und das Lagergehäuse (7) die Antriebswelle (4) mit den Treibzonen (3, 3') mehrheitlich umschliesst.

12. Aufzugsanlage gemäss einem der vorgehenden Ansprüche,
**dadurch gekennzeichnet,**
**dass** die Kraftübertragung von der Antriebswelle auf das Treibmittel formschlüssig oder reibschlüssig erfolgt und / oder, dass die Treibmittel Riemen sind.

13. Aufzugsanlage nach einem der vorgehenden Ansprüche,
**dadurch gekennzeichnet,**
**dass** die Befestigung der Antriebsmaschine (20) an die, von einer Traverse (8) oder einer Schachtdecke (10a) gebildete, Tragstruktur der Aufzugsanlage direkt oder mittels Schwingungsisolationen (23, 26) erfolgt.

14. Aufzugsanlage gemäss Anspruch 13,
**dadurch gekennzeichnet,**
**dass** eine Steuerung und/oder ein Umrichter (6) an der Traverse 8 befestigt ist.

15. Aufzugsanlage nach Anspruch 13 oder 14,
**dadurch gekennzeichnet,**
**dass** die Traverse (8) an je einer Gegengewichtsführung (9, 9') und an einer Kabinenführung (5, 5') befestigt ist, oder
**dass** die Traverse (8) an je einer Kabinenführung (5, 5') und an einer Gegengewichtsführung (9, 9') befestigt ist.

16. Aufzugsanlage gemäss einem der vorgehenden Ansprüche,
**dadurch gekennzeichnet,**
**dass** die Treibzonen (3, 3') links und rechts von einer horizontalen Verbindenden (H) der Kabinenführungen (5, 5') angeordnet sind.

17. Aufzugsanlage gemäss einem der vorgehenden Ansprüche,
**dadurch gekennzeichnet,**
**dass** mindestens zwei Treibmittel (19, 19') die Kabine (11) und das Gegengewicht (12) bewegen,
**dass** jedes Treibmittel zwei Enden aufweist, und
**dass** ein jedes der Enden der Treibmittel entweder
an einer Schachtwand/Schachtdecke, oder
an der Gegengewichtsführung, oder
an der Kabinenführung, oder
an der Traverse, oder
am Gegengewicht, oder
an der Kabine
fixiert ist.

18. Aufzugsanlage gemäss einem der vorgehenden Ansprüche,
**dadurch gekennzeichnet,**
**dass** die Antriebsmaschine (20) mit einer Nivellierwaage (25) versehen ist.

19. Verfahren zur Montage einer Antriebsmaschine (20) einer Aufzugsanlage,
mit einer Kabine (11) und einem Gegengewicht (12) in einem Schacht (10),
welche Antriebsmaschine (20) mit einer Antriebswelle (4) mit mindestens zwei beabstandeten Treibzonen (3, 3') versehen wird und die Trag und Treibmittel (19, 19') entsprechend dem Abstand der Treibzonen (3,3') angeordnet werden,
**dadurch gekennzeichnet,**
**dass** ein Motor (1) links oder rechts der beiden Treibzonen (3, 3') angeordnet wird, und eine Bremse (2) auf der dem Motor (1) entgegengesetzten Seite der beiden Treibzonen angeordnet werden, oder
**dass** der Motor (1) und die Bremse (2) links oder rechts der beiden Treibzonen angeordnet werden.
und
**dass** der Abstand (D) von zwei Treibzonen (3, 3'), bzw. der Trag- und Treibmittel (19, 19'), zueinander, mindestens der Breite des Schienenfusses einer Kabinen- oder Gegengewichtsführungsschiene (5 oder 9) entsprechend ausgeführt wird, bzw. durch den Abstand (D) von zwei Treibzonen (3, 3') zueinander ein Anordnen der Kabinen- oder Gegengewichtsführungsschiene (5 oder 9) zwischen den Treibzonen (3, 3') ermöglicht wird und
**dass** die Antriebswelle (4) über ein, rechtwinkelig zur Achse der Antriebsmaschine angeordnetes und in einer Symmetrieebene (S) von zwei Treibzonen (3, 3') wirkendes, Zentrallager (21) gelagert wird.

## Claims

1. Lift installation with cage (11) and counterweight (12) in a shaft (10) and with a drive engine (20), which drives the cage (11) and the counterweight (12) by way of at least two drive means (19,19'), wherein the drive engine (20) comprises a drive shaft (4), at least two mutually spaced-apart drive zones (3, 3') and components such as a motor (1) and a brake (2), and the support and drive means (19, 19') are arranged in correspondence with the spacing of the drive zones (3, 3'), **characterised in**
**that** a motor (1) is arranged to the left or right of the drive zones (3, 3') and a brake (2) is arranged on the side, wh ich is opposite the motor (1), of the drive zones or
**that** the motor (1) as well as the brake (2) are arranged to the left or right of the drive zones,
and
**that** the spacing (D) of the two drive zones (3, 3') or the support and drive means (19, 19') relative to one another corresponds with at least the width of the rail foot of a cage guide rail (5) or counterweight guide rail (9) or makes possible an arrangement of the cage guide rail (5) or counterweight guide rail (9) between the drive zones (3, 3') and
**that** the drive shaft (4) is mounted by way of a central bearing (21) arranged at right angles to the axis of the drive engine and acting in the plane (S) of symmetry of two drive zones (3, 3').

2. Lift installation according to claim 1, **characterised in that** the drive shaft has exactly two mutually spaced-apart drive zones (3, 3') and the number of drive means (19, 19') is distributed to the two mutually spaced-apart drive zones (3,3').

3. Lift installation according to one of the preceding claims, **characterised in that** the spacing (D) of the two drive zones (3, 3') or the support and drive means (19, 19') relative to one another corresponds with at most three times the width of the rail foot of a cage guide rail (5) or that the spacing (D) of the two drive zones (3, 3') or of the support means and drive means (19, 19') relative to one another amounts to 100 to 250 millimetres.

4. Lift installation according to one of the preceding claims, **characterised in that** the drive zones (3, 3') are integrated in the drive shaft (4).

5. Lift installation according to one of the preceding claims, **characterised in that** the drive engine (20) comprises a central bracket (22) arranged at right angles to the axis of the drive engine and acting in a plane (S) of symmetry of the two drive zones (3, 3').

6. Lift installation according to claim 4, **characterised in that** a level setting means (27) is mounted at the drive engine (20).

7. Lift installation according to one of claims 1 to 4, **characterised in that** the drive engine (20) comprises at least two brackets (29, 29') arranged to the left and right of the drive zones (3, 3').

8. Lift installation according one of the preceding cliams, **characterised in that** a support bearing (24) is arranged at the motor end of the drive shaft (4).

9. Lift installation according to one of the preceding claims, **characterised in that** the drive shaft (4) is operatively connected with the motor (1) and the brake (2) and the drive engine (20) is gearless.

10. Lift installation according to one of claims 8 and 9, **characterised in that** the brackets (29, 29') or the central bracket (22) and the central bearing (21) are integrated in a bearing housing (7).

11. Lift installation according to one of the preceding claims, **characterised in that** the motor (1), the brake (2) and a bearing housing (7) are operatively connected and the bearing housing (7) encloses the majority of the drive shaft (4) together with the drive zones (3, 3').

12. Lift installation according to one of the preceding claims, **characterised in that** the force transmission from the drive shaft to the d rive means is carried out in shape-locking or friction-locking manner and/or that the drive means are belts.

13. Lift installation according to one of the preceding claims, **characterised in that** the fastening of the drive engine (20) to the support structure, which is formed by a crossbeam (8) or a shaft roof (10a), of the lift installation is carried out directly or by means of vibration insulating means (23, 26).

14. Lift installation according to claim 13, **characterised in that** a control and/or a converter (6) is or are fastened to the crossbeam (8).

15. Lift installation according to claim 13 or 14, **characterised in that** the crossbeam (8) is fastened to each of a counterweight guide (9, 9') and to a cage guide (5, 5') or that the crossbeam (8) is fastened to each of a cage guide (5, 5') and to a counterweight guide (9, 9').

16. Lift installation according to one of the preceding claims, **characterised in that** the drive zones (3, 3') are arranged to the left and right of a horizontal connector (H) of the cage guides (5, 5').

17. Lift installation according to one of the preceding claims, **characterised in that** at least two drive means (19, 19') move the cage (11) and the counterweight (12), that each drive means has two ends and that each of the ends of the drive means is fixed to a shaft wall or shaft roof, to the counterweight guide, to the cage guide, to the crossbeam, to the counterweight or to the cage.

18. Lift installation according to one of the preceding claims, **characterised in that** the drive engine (20) is provided with a levelling balance (25).

19. Method of mounting a drive engine (20) of a lift installation, with a cage (11) and a counterweight (12) in a shaft (10), which drive engine (20) is provided with a drive shaft (4) with at least two spaced-apart drive zones (3, 3') and the support and drive means (19, 19') are arranged in correspondence with the spacing of the drive zones (3, 3'), **characterised in**
**that** a motor (1) is arranged to the left or right of the two drive zones (3, 3') and a brake (2) is arranged on the s ide, which is opposite the motor (1), of the two drive zones or
**that** the motor (1) and the brake (2) are arranged to the left or right of the two drive zones,
and
**that** the spacing (D) of the two drive zones (3, 3') or of the support and drive means (19, 19') relative to one another corresponds with at least the width of the rail foot of a cage guide rail (5) or counterweight guide rail (9) or through the spacing (D) of two drive zones (3, 3') relative to one another, an arrangement of the cage guide rail (5) or counterweight guide rail (9) between the drive zones (3, 3') is made possible and
**that** the drive shaft (4) is mounted by way of a central bearing (21) arranged at right angles to the axis of the drive engine and acting in the plane (S) of symmetry of two drive zones (3, 3').

## Revendications

1. Installation d'ascenseur
avec cabine (11) et contrepoids (12) dans une cage (10) et avec une machine d'entraînement (20), laquelle entraîne à travers au moins deux moyens d'entraînement (19, 19') la cabine (11) et le contrepoids (12), auquel cas la machine d'entraînement (20) présente un arbre d'entraînement (4), au moins deux zones d'entraînement (3, 3') distanciées l'une de l'autre et des éléments constitutifs comme un moteur (1) et un frein (2) et le moyen de support et le moyen d'entraînement (19, 19') sont agencés conformément à la distance des zones d'entraînement (3, 3'),
**caractérisée en ce que**,
un moteur (1) est agencé à gauche et à droite des zones d'entraînement (3, 3'), et un frein (2) est agencé sur le côté des zones d'entraînement opposé au moteur (1), ou
le moteur (1) ainsi que le frein (2) sont agencés à gauche et à droite des zones d'entraînement
et
la distance (D) de deux zones d'entraînement (3, 3') et/ou du moyen de support et du moyen d'entraînement (19, 19'), l'un vis-à-vis de l'autre, correspond au moins à la largeur du patin du rail d'une glissière de guidage de cabine ou d'une glissière de guidage de contrepoids (5 ou 9), et/ou permet un agencement de la glissière de guidage de cabine ou de la glissière de guidage de contrepoids (5 ou 9) entre les zones d'entraînement (3, 3') et
l'arbre d'entraînement (4) est logé au-dessus d'un palier central (21) agencé à angles droits par rapport à l'axe de la machine d'entraînement et agissant dans un plan de symétrie (S) des deux zones d'entraînement (3, 3').

2. Installation d'ascenseur selon la revendication 1,
**caractérisée en ce que**,
l'arbre d'entraînement présente exactement deux zones d'entraînement (3, 3') distanciées l'une de l'autre et le nombre de moyens d'entraînement (19,19') est reparti sur les deux zones d'entraînement (3, 3') distanciées l'une de l'autre.

3. Installation d'ascenseur selon une des revendications précédentes,
**caractérisée en ce que**,
1a distance (D) des deux zones d'entraînement (3, 3'), et/ou du moyen de support et du moyen d'entraînement (19, 19'), l'un vis-à-vis de l'autre, correspond au maximum à 3 fois la largeur du patin du rail d'une glissière de guidage de cabine (5) ou
la distance (D) des deux zones d'entraînement (3, 3'), et/ou du moyen de support et du moyen d'entraînement (19, 19'), l'un vis-à-vis de l'autre, est de 100 à 250 millimètres.

4. Installation d'ascenseur selon une des revendications précédentes,
**caractérisée en ce que**,
les zones d'entraînement (3, 3') sont intégrées en une seule pièce dans l'arbre d'entraînement (4).

5. Installation d'ascenseur selon une des revendications précédentes,
**caractérisée en ce que**,
la machine d'entraînement (20) présente une console centrale (22) agencée à angles droits par rapport à l'axe de la machine d'entraînement et agissant dans un plan de symétrie (S) des deux zones d'entraînement (3, 3').

6. Installation d'ascenseur selon la revendication 4,
**caractérisée en ce que**,
un réglage de niveau (27) est appliqué à la machine d'entraînement (20).

7. Installation d'ascenseur selon une des revendications de 1 à 4,
**caractérisée en ce que,**
la machine d'entraînement (20) présente deux consoles (29, 29') agencées à gauche et à droite des zones d'entraînement (3, 3').

8. Installation d'ascenseur selon une des revendications précédentes,
**caractérisée en ce que**,
un palier d'appui (24) est agencé à l'extrémité du côté moteur de l'arbre d'entraînement (4).

9. Installation d'ascenseur selon une des revendications précédentes,
**caractérisée en ce que**,
l'arbre d'entraînement (4) est activement relié avec le moteur (1) et le frein (2) et la machine d'entraînement (20) est à entraînement direct.

10. Installation d'ascenseur selon une des revendications 8 ou 9,
**caractérisée en ce que**,
les consoles (29, 29') et/ou la console centrale (22) et le palier central (21) sont intégrés dans un logement du palier (7).

11. Installation d'ascenseur selon une des revendications précédentes,
**caractérisée en ce que**,
le moteur (1), le frein (2) et un logement du palier (7) sont activement reliés et le logement du palier (7) entoure majoritairement l'arbre d'entraînement (4) avec les zones d'entraînement (3, 3').

12. Installation d'ascenseur selon une des revendications précédentes,
**caractérisée en ce que**,
la transmission de la force de l'arbre d'entraînement au moyen d'entraînement a lieu par liaison de forme ou entraînée par friction et/ou que les moyens d'entraînement sont des courroies.

13. Installation d'ascenseur selon une des revendications précédentes,
**caractérisée en ce que**,
la fixation de la machine d'entraînement (20) à la structure de support de l'installation d'ascenseur a lieu directement ou à l'aide d'isolations contre les vibrations (23, 26); cette structure de support étant formée par une traverse (8) ou un plafond de cage (10a).

14. Installation d'ascenseur selon la revendication 13,
**caractérisée en ce que**,
une commande et/ou un mutateur (6) sont fixés à la traverse 8.

15. Installation d'ascenseur selon la revendication 13 ou 14,
**caractérisée en ce que**,
la traverse (8) est fixée à chaque guidage de contrepoids (9, 9') et à un guidage de cabine (5, 5'), ou
la traverse (8) est fixée à chaque guidage de cabine (5, 5') et à un guidage de contrepoids (9, 9').

16. Installation d'ascenseur selon une des revendications précédentes,
**caractérisée en ce que**,
les zones d'entraînement (3, 3') sont agencées à gauche et à droite d'une liaison horizontale (H) des guidages de cabine (5, 5').

17. Installation d'ascenseur selon une des revendications précédentes,
**caractérisée en ce que**,
au moins deux moyens d'entraînement (19, 19') déplacent la cabine (11) et le contrepoids (12),
chaque moyen d'entraînement présente deux extrémités, et
chacune des extrémités du moyen d'entraînement est fixée ou
à une paroi de cage / plafond de cage, ou bien
au guidage de contrepoids, ou bien
au guidage de cabine, ou bien
à la traverse, ou bien
au contrepoids, ou bien
à la cabine.

18. Installation d'ascenseur selon une des revendications précédentes,
**caractérisée en ce que**,
la machine d'entraînement (20) est pourvue d'une nivelle (25).

19. Méthode d'installation d'une machine d'entraînement (20) d'une installation d'ascenseur,
avec une cabine (11) et un contrepoids (12) dans une cage (10),
cette machine d'entraînement (20) étant pourvue d'un arbre d'entraînement (4) avec au moins deux zones d'entraînement (3, 3') distancées et le moyen de support et le moyen d'entraînement (19, 19') sont agencés conformément à la distance des zones d'entraînement (3,3'),
**caractérisée en ce que**,
un moteur (1) est agencé à gauche et à droite des deux zones d'entraînement (3, 3'), et un frein (2) est agencé sur le côté opposé au moteur (1) des deux zones d'entraînement, ou
le moteur (1) et le frein (2) sont agencés à gauche et à droite des deux zones d'entraînement
et
la distance (D) de deux zones d'entraînement (3, 3'), et/ou du moyen de support et du moyen d'entraînement (19, 19'), l'un par rapport à l'autre, est exécutée conformément à au moins la largeur du patin du rail d'une glissière de guidage de cabine ou glissière de guidage de contrepoids (5 ou 9), et/ou un agencement de la glissière de guidage de cabine ou de la glissière de guidage de contrepoids (5 ou 9) entre les zones d'entraînement (3, 3') est permis par la distance (D) de deux zones d'entraînement (3, 3'), l'une par rapport à l'autre, et
l'arbre d'entraînement (4) est logé au-dessus d'un palier central (21) agencé à angles droits par rapport à l'axe de la machine d'entraînement et agissant dans un plan de symétrie (S) des deux zones d'entraînement (3, 3').
